# EUROPÄISCHE PATENTSCHRIFT

(11) **EP 0 985 822 B1**
(45) Veröffentlichungstag und Bekanntmachung des Hinweises auf die Patenterteilung: **23.01.2002**
(21) Anmeldenummer: 99115463.4
(22) Anmeldetag: 05.08.1999
(51) Int. Cl.: F02N 11/08

(54) **Verfahren zum Starten eines Verbrennungsmotors**
Method for starting an internal combustion engine
Méthode pour démarrer un moteur à combustion interne

(30) Priorität: 11.09.1998 DE 19841752
(43) Veröffentlichungstag der Anmeldung: 15.03.2000
(73) Patentinhaber: Bayerische Motoren Werke Aktiengesellschaft, 80809 München (DE)
(72) Erfinder: Riksen, Bertil, 80804 München (DE); Rosskopf, Franz, 81476 München (DE); Kriese, Jens, 80933 München (DE); Lutz, Steffen, 85757 Karlsfeld (DE)
(74) Vertreter: Bücken, Helmut

(56) Entgegenhaltungen:
- US-A- 5 337 713
- US-A- 5 713 320
- PATENT ABSTRACTS OF JAPAN vol. 005, no. 151 (M-089), 24. September 1981 (1981-09-24) & JP 56 081256 A (DIESEL KIKI CO LTD), 3. Juli 1981 (1981-07-03)

## Beschreibung

Die Erfindung betrifft ein Verfahren zum Starten eines Verbrennungsmotors gemäß dem Oberbegriff des Anspruchs 1.

Herkömmliche Startanlagen bzw. Anlasser sind für marktübliche Kaltstartgrenztemperaturen ausgelegt. Unter definierten Randparametern, beispielsweise der Ölviskosität, des Batteriezustandes, des Spannungsabfalls, der Kompressionsgüte, etc., stellt sich bei definierter Kaltstartgrenztemperatur eine bestimmte Startdrehzahl ein. Bei anderen Starttemperaturen und anderen oder undefinierten Randparametern ist die Startdrehzahl im wesentlichen dem Zufall überlassen. Dadurch ergeben sich zufällige Startergebnisse, beispielsweise beim Energiebedarf, bei den Startzeiten, bei der Startsicherheit und bei der Abgas-Rohemission.

Etwaige Maßnahmen mit Steuerelektroniken dienen herkömmlicherweise der Erhöhung der Betriebssicherheit und der Verminderung des Anlassergeräusches.

Aus der US 5,713,320 das als nächtliegender Stand der Technik angesehen wird, ist ein Verbrennungsmotor und ein Verfahren zum Betrieb desselben bekannt. Um bei einem Verbrennungsmotor mit wenigen Zylindern einen sicheren Motorstart auch mit kleineren Anlassern durchführen zu können, wird vorgeschlagen, die Kurbelwelle bis zu einem Kompressionstakt zurückzudrehen und dann einen Startermotor mit vollem Startmoment zu betreiben. Durch die beschleunigende Wirkung über einen maximalen Zeitraum bis zum nächsten Kompressionstakt ist es möglich, den Widerstand eines Kompressionstaktes auch mit kleineren Startermotoren zu überwinden. Der Hochlauf des Startmotors ist jedoch wiederum von den Randbedingungen abhängig.

In der JP-56081256 ist ein automatisches Startverfahren für Dieselmotoren beschrieben, bei dem ein Starter dann abgestellt wird, wenn eine bestimmte Motordrehzahl überschritten ist. Eine vorher auf den Maximalwert eingestellte Einspritzung wird dann auf den Leerlaufwert zurückgeführt.

Aufgabe der vorliegenden Erfindung ist, ein Verfahren zum Starten eines Verbrennungsmotors im Sinne einer verbesserten Startstrategie anzugeben, bei dem die notwendige elektrische Startenergie vermindert, die Startzeit verkürzt, die Startsicherheit erhöht und die Rohemissionen verringert werden können. Diese Aufgabe wird durch die im Anspruch 1 angegebenen Merkmale gelöst.

Demgemäß wird bei einer Starteinrichtung zum Starten des Verbrennungsmotors, bei der die Startdrehzahl steuer- oder regelbar ist, auf eine bestimmte Starthöchstdrehzahl eingeregelt. Die Starthöchstdrehzahl (kurz: Höchstdrehzahl) wird vorzugsweise in Abhängigkeit von Fahrzeugbetriebs- und/oder Verbrennungsmotorparameter gewählt. Durch die definierte Startdrehzahl kann eine Synchronisation der Steuergeräte, des Antriebsstrangs und der ersten Befeuerung des Verbrennungsmotors erfolgen. Dies spart elektrische Startenergie ein. Darüber hinaus können dadurch die Parameter für die Zündung und Gemischaufbereitung gezielt auf die vorbestimmte Drehzahl eingestellt werden. Im Ergebnis ist damit eine viel genauere Einstellung als bei herkömmlichen Anlaßvorrichtungen möglich, bei der die Einstellung mit der Startdrehzahl nicht in der erforderlichen Weise abgestimmt werden kann. Durch die erfindungsgemäße Maßnahme lassen sich daher die Rohemissionen in der Startphase deutlich verringern.

Um eine gute Energiebilanz zu erreichen, erfolgt das Hochbeschleunigen auf die definierte Startdrehzahl mit einem für die Startmaschine und den Verbrennungsmotor optimalen Moment. Dies spart nochmals elektrische Startenergie ein. Darüber hinaus kann die Starteinrichtung den Hochlauf des Motors beim Starten bis auf eine vorgesehene Startendedrehzahl unterstützen, so daß ein sicheres Anspringen - auch beim Kaltstart - immer gewährleistet ist.

Eine besonders vorteilhafte Ausführungsform der Erfindung ist dadurch gegeben, daß die Kurbelwelle auf einen für den Start positiven Winkelwert eingestellt wird. Durch diese Einstellung, beispielsweise das Heranfahren an eine Synchronisationsmarke, kann die Synchronisationszeit beim nachfolgenden Start näherungsweise um bis zu einer Umdrehung verringert werden. Auch dies trägt zur Verbesserung der Energiebilanz der Startbatterie bei. Die Verdrehung der Kurbelwelle in diese positive Startstellung kann sowohl vor einem gerade anstehenden Start, noch günstiger aber während oder nach dem Abstellen des Verbrennungsmotors geschehen. Bei letzterem Fall ist der Energieaufwand für die Drehung bzw. das Abstoppen der Kurbelwelle infolge des noch warmen Motors am geringsten.

Nachfolgend wird ein Ausführungsbeispiel der vorliegenden Erfindung anhand der beiliegenden Zeichnungen näher erläutert. Die Zeichnungen zeigen in
- Figur 1: ein Ablaufdiagramm für ein erfindungsgemäßes Verfahren zum Starten eines Verbrennungsmotors,
- Figur 2: ein schematisches Ablaufdiagramm für die Einstellung der Kurbelwelle auf einen für den nachfolgenden Start günstigen Winkelwert und
- Figur 3: eine einfache schematische Schaltskizze, mit der sich das vorliegende Verfahren realisieren läßt.

Einer der Kernpunkte der vorliegenden Erfindung ist die Einregelung des Starters (Anlassers) auf eine vordefinierte Startdrehzahl. Ein solches Verfahren ist ablaufmäßig in Figur 1 dargestellt. Beim Startvorgang wird zunächst aufgrund von verschiedenen Fahrzeugbetriebs- oder Verbrennungsmotorparameter eine Startdrehzahl festgelegt (Schritt 10). Vorliegend werden dazu die Motoröltemperatur, die Kühlwassertemperatur und der Batteriezustand abgefragt. Es ist jedoch alternativ auch möglich, andere Fahrzeugbetriebs- oder Verbrennungsmotorparameter zur Bestimmung der Höchstdrehzahl für den Startbetrieb zu verwenden.

Anschließend wird der Starter in Schritt 12 mit dem optimalen Motormoment beaufschlagt. in Schritt 14 wird geprüft ob der Motor bereits gezündet hat.

Ist dies nicht der Fall (Nein), so wird zu Schritt 12 zurückverzweigt und der Starter weiter mit dem optimalen Motormoment beaufschlagt.

Ist die Bedingung in Schritt 14 jedoch erfüllt, so wird der Motor in Schritt 16 trotz der Zündung mit einem den Startvorgang weiter unterstützenden Moment beaufschlagt. Diese Maßnahme stellt beispielsweise im Winter ein sicheres Anspringen des Motors sicher.

In Schritt 20 wird geprüft, ob die Startdrehzahl erreicht ist. Ist dies nicht der Fall, so wird zu Schritt 16 zurückverzweigt. Fällt die Prüfung in Schritt 20 jedoch positiv aus, so wird das Verfahren in Schritt 22 beendet.

Zudem ist es günstig, wenn die Kurbelwelle vor dem Startvorgang in eine für den nachfolgenden Start optimale Synchronisationsposition gebracht wird. Dazu wird gemäß Fig. 2 in einem Schrift 30 die Kurbelwellenposition erfaßt und in einem Schritt 32 verglichen, ob diese Kurbeiwellenposition mit einer Synchronisierungsposition übereinstimmt.

Ist dies nicht der Fall, so wird die Kurbelwelle in Schritt 34 gedreht. Dieser Vorgang wiederholt sich so lange, bis sich die Kurbelwelle in einer vorgegebenen Position befindet. Diese Position dient der Verbesserung der Energiebilanz beim Starten. Das Verfahren kann dadurch realisiert werden, daß die Kurbelwelle durch die Starteinrichtung gezielt an beispielsweise eine Lücke in einem Kurbelwellengeberrad herangefahren und an einer Synchronisationsmarke angehalten wird.

Gemäß Figur 3 ist eine schematische Schaltanordnung zur Durchführung des erfindungsgemäßen Verfahrens dargestellt. Eine Steuerungsvorrichtung 50 nimmt die verschiedenen Fahrzeugbetriebs- und Verbrennungsmotoreingangsparameter auf. Überdies wird an die Steuerungsvorrichtung 50 auch ein Anlassersignal vom Zündschloß abgegeben. Die Steuerungsvorrichtung 50 berechnet aufgrund der Eingangsparameter die zu definierende Höchstdrehzahl und veranlaßt den Starter 52 sich mit dieser bestimmten Drehzahl zu drehen. Der Starter 52 erhält seine Energie von einer Batterie 56 und ist beispielsweise in Form eines Kurbelwellen-Starter-Generators ausgebildet. Diese Starter-Generator-Anordnungen verfügen über die Möglichkeit einer Drehzahlregelung. Alternativ ist auch jede andere Startanlage verwendbar, wenn sie über eine ausreichende Startleistung verfügt und auf ihren Betrieb Einfluß genommen werden kann. Der Starter treibt den Verbrennungsmotor 54 an, so daß dieser erfolgreich gezündet werden kann.

## Patentansprüche

1. Verfahren zum Starten eines Verbrennungsmotors mit einer Starteinrichtung, bei der die Startdrehzahl steuer- oder regelbar ist,
**dadurch gekennzeichnet, daß**
die von der Starteinrichtung erzeugte Drehzahl auf eine bestimmte Starthöchstdrehzahl eingeregelt wird.

2. Verfahren nach Anspruch 1,
**dadurch gekennzeichnet,**
**daß** die Starthöchstdrehzahl in Abhängigkeit von Fahrzeugbetriebs- und/oder Verbrennungsmotorparameter gewählt wird.

3. Verfahren nach Anspruch 1 oder 2,
**dadurch gekennzeichnet,**
**daß** die Starteinrichtung bis zum Erreichen der Starthöchstdrehzahl im wesentlichen mit einem optimalen von einer Batterie bereitstellbaren Drehmoment betrieben wird.

4. Verfahren nach einem der vorhergehenden Ansprüche,
**dadurch gekennzeichnet,**
**daß** der Motorhochlauf auch nach einer erfolgreichen Zündung des Verbrennungsmotors bis auf eine Startendedrehzahl unterstützt wird.

5. Verfahren nach einem der vorhergehenden Ansprüche,
**dadurch gekennzeichnet,**
**daß** die Winkelposition einer Kurbelwelle erfaßt und die Kurbelwelle für den Start in eine für den Start positive Stellung gebracht wird, so daß die Synchronisationszeit beim Startvorgang verbessert ist.

6. Verfahren nach Anspruch 5,
**dadurch gekennzeichnet,**
**daß** die Kurbelwelle durch die Starteinrichtung an eine Synchronisationsmarke herangefahren wird.

7. Verfahren nach Anspruch 5 oder 6,
**dadurch gekennzeichnet,**
**daß** die Kurbelwelle beim Abstellen des Verbrennungsmotors in die positive Stellung gebracht wird.

## Claims

1. A method of starting an internal combustion engine with a starter device in which the starting revolutions are controllable or can be regulated,
**characterised in that**
the revolutions generated by the starting device are regulated to a predetermined highest revolutions.

2. A method according to Claim 1,
**characterised in that**
the highest starting revolutions are selected in dependency on vehicle operating or internal combustion engine parameters.

3. A method according to Claim 1 or Claim 2,
**characterised in that**
the starting device is driven until it reaches the highest starting revolutions essentially with an optimum available torque of a battery.

4. A method according to one of the foregoing Claims,
**characterised in that**
the run up of the engine is also maintained after successful firing of the internal combustion engine up to starting revolutions.

5. A method according to one of the foregoing Claims,
**characterised in that**
the angular position of the crankshaft is detected and the crankshaft is brought into a positive position for the start, so that the synchronisation time during the starting process is improved.

6. A method according to Claim 5,
**characterised in that**
the crankshaft is driven forward by the starting device to a synchronisation mark.

7. A method according to Claim 5 or Claim 6,
**characterised in that**
the crankshaft is brought into the positive position on shutting down the internal combustion engine.

## Revendications

1. Procédé de démarrage d'un moteur à combustion interne à l'aide d'une installation de démarrage dont la vitesse de rotation de démarrage est commandée ou réglée,
**caractérisé en ce qu'**
on règle la vitesse de rotation générée par l'installation de démarrage sur une vitesse de rotation maximale définie de démarrage.

2. Procédé selon la revendication 1,
**caractérisé en ce qu'**
on sélectionne la vitesse de rotation maximale de démarrage selon les paramètres de fonctionnement du véhicule et/ou ceux du moteur à combustion interne.

3. Procédé selon la revendication 1 ou 2,
**caractérisé en ce qu'**
on fait fonctionner l'installation de démarrage jusqu'à atteindre la vitesse de rotation maximale de démarrage, essentiellement avec le couple fourni de manière optimale par une batterie.

4. Procédé selon l'une quelconque des revendications précédentes,
**caractérisé en ce qu'**
on assiste la montée en vitesse du moteur après un allumage réussi du moteur à combustion interne, jusqu'à sa vitesse de rotation de démarrage.

5. Procédé selon l'une quelconque des revendications précédentes,
**caractérisé en ce qu'**
on saisit la position angulaire du vilebrequin et on amène le vilebrequin, pour le démarrage, dans une position positive pour le démarrage, de manière à améliorer le temps de synchronisation lors de l'opération de démarrage.

6. Procédé selon l'une la revendication 5,
**caractérisé en ce qu'**
on positionne le vilebrequin sur un repère de synchronisation à l'aide de l'installation de démarrage.

7. Procédé selon l'une quelconque des revendications 5 ou 6,
**caractérisé en ce qu'**
on amène le vilebrequin dans la position positive lorsqu'on arrête le moteur à combustion interne.
